# EUROPÄISCHE PATENTSCHRIFT

(11) **EP 1 358 437 B1**
(45) Veröffentlichungstag und Bekanntmachung des Hinweises auf die Patenterteilung: **25.10.2006**
(21) Anmeldenummer: 02719765.6
(22) Anmeldetag: 05.02.2002
(51) Int. Cl.: F24F 7/04

(54) **VORRICHTUNG ZUR BEEINFLUSSUNG VON RÄUMEN ODER DEREN BAUTEILE**
DEVICE FOR AFFECTING ROOMS OR COMPONENTS THEREOF
DISPOSITIF POUR INFLUER SUR DES ESPACES OU LEURS ELEMENTS CONSTITUTIFS

(30) Priorität: 10.02.2001 DE 10106236
(43) Veröffentlichungstag der Anmeldung: 05.11.2003
(73) Patentinhaber: Orlamünder, Thorsten, 72488 Sigmaringen (DE)
(72) Erfinder: Orlamünder, Thorsten, 72488 Sigmaringen (DE)
(74) Vertreter: Weiss, Peter
(86) Internationale Anmeldenummer: PCT/EP2002/001173
(87) Internationale Veröffentlichungsnummer: WO 2002/065025

(56) Entgegenhaltungen:
- CA-A- 937 001
- CH-A- 115 261
- DE-A- 1 579 654
- DE-A- 2 801 824
- DE-A- 3 212 489
- DE-U- 29 922 901
- FR-A- 2 442 409
- FR-A- 2 511 120
- US-A- 5 825 973

## Beschreibung

Die vorliegende Erfindung betrifft eine Vorrichtung zur Beeinflussung von Räumen oder deren Bauteile, insbesondere vor Schimmelbefall gefährdeten Wand- und/oder Eckbereichen, wobei dem zumindest einen wand- und/oder Eckbereich wenigstens eine Abdeckung zugeordnet ist.

Derartige Vorrichtungen sind in vielfältiger Form und Ausführung auf dem Markt bekannt und gebräuchlich. Eine derartige Vorrichtung ist bspw. ein einfacher Lüfter der in einen Eckbereich einer schimmelbefallenen Wand aufgestellt wird und diesen solange belüftet, bis die Wand trocken und von Schimmelpilzen befreit ist. Jedoch treten sofort der Schimmelbefall wieder auf, sobald die Feuchtigkeit entsteht bzw. wieder durch die Wand durchdringt, da die Sporen bereits vorhanden sind.

Zudem sind aufwendige Belüftungs- und Klimaanlagen bekannt, die Räume belüften sollen, welche jedoch sehr teuer in der Anschaffung und aufwendig nachzurüsten sind, was unerwünscht ist.

Zudem bestehen, insbesondere auch bei Altbauten, grosse Probleme im Bereich von Ecken und anderen Bereichen in Innenräumen, in den an den Wänden, Decken und sonstigen Bauteilen hohe Wärmeverluste, durch bspw. Wärme- und/oder Kältebrücken auftreten. In diesen Bereichen entsteht oftmals Schimmel, da die Oberfläche dieser Teile eine niedrige Oberflächentemperatur aufweist. Dies hat zur Folge, dass sich hier vermehrt Feuchtigkeit auf der Oberfläche durch Kondensation niederschlägt. Besonders häufig tritt diese Kondensation in Ecken von Räumen auf, die von Aussenwänden umschlossen sind. Derartige Eckenbereiche sind schlecht durchlüftet und minimal durchströmt. Die Folge von Schimmelbildung führt zu gesundheitlichen Beeinträchtigungen, was ebenfalls unerwünscht ist.

Ein weiterer Nachteil ist, dass derartige Eck- oder Wandbereiche durch die Kältebrücken zu niedrigen Innenraumternperaturen führt, was Unbehagen und Unwohlsein erzeugen kann.

Damit die Temperaturdifferenzen insbesondere in den Eckbereichen ausgeglichen werden, müsste der Raum höher temperiert werden, was hohe Heizkosten zur Folge hat. Dies ist ebenfalls unerwünscht.

Die DE 299 22 901 U1 beschreibt eine Vorrichtung zum Beseitigen und/oder Verhindern von Feuchtigkeit an Wänden oder Decken mit einer dünnen Heizfolie, welcher eine Mehrzahl von elektrischen Leiterbahnen zum Beheizen zugeordnet ist, wobei die Heizfolie eine Mehrzahl von Perforationen und/oder Lochungen und/oder Ausnehmungen aufweist. Die Heizfolie wird auf eine Wand aufgeklebt oder zwischen Wand und einer Tapete unsichtbar angeordnet.

Die DE 28 01 824 A offenbart, ein Verfahren und eine Vorrichtung zum Ausnutzen der Sonnenenergie bei Hinterlüfteten Fassaden, wobei einer Aussenfassade eine Mehrzahl von Fassadenverkleidungen zugeordnet sind, die zur Aussenfassade beabstandet sind, so dass ein hinterlüfteter Raum entsteht.

Eine ähnliche Fassadenverkleidung beschreibt die DE 32 12 489 A1. Dort ist eine Fassadenverkleidung ebenfalls beabstandet zur Aussenfassade eines Mauerwerkes beabstandet, wobei die Fassadenverkleidung aus lichtdurchlässigen Elementen zur Gebäudewand beabstandet angebracht ist.

Der vorliegenden Erfindung liegt die Aufgabe zugrunde eine Vorrichtung der eingangs genannten Art zu schaffen, welche die genannten Nachteile beseitigt und mit welcher auf sehr kostengünstige und effektive Weise auch nachträglich eine Belüftung und/oder Erwärmung, insbesondere Hinterlüftung von vor Schimmelbefall gefährdeten Wand- oder Eckbereichen gewährleistet wird. Ferner soll die Schimmelbildung verhindert und eine Vergleichmässigung bzw. Anpassung der Raumtemperaturen auch in den gefährdeten Bereichen soll der durchschnittlichen Raumtemperatur angepasst werden können.

Zur Lösung dieser Aufgabe führt, dass die zumindest eine Abdeckung von dem Wand- und/oder Eckbereich beabstandet angeordnet ist und zwischen der zumindest einen Abdeckung und dem Wand- und/oder Eckbereich ein Hohlraum gebildet ist und im Bereich eines Bodens des Raumes eine Einlassöffnung und im Bereich einer Decke eines Raumes zumindest eine Auslassöffnung aufweist, wobei der zumindest einen Abdeckung wenigstens eine Wärmequelle zugeordnet ist.

Bei der vorliegenden Erfindung wird eine Abdeckung zumindest einem Problembereich, insbesondere Wand- oder einem Eckbereich vorgeschaltet, so dass hinter der Abdeckung ein Hohlraum, der spaltartig oder kanalartig ausgebildet sein kann, gebildet wird. Durch entsprechende bodenseitige Einlassöffnungen und deckenseitigen Auslassöffnungen, lässt sich in dem Spalt bzw. Kanal eine Luftströmung erzeugen, die durch bspw. integrierte Wärme- und/oder Lichtquellen unterstützt wird. Durch die permanente Zirkulation lassen sich die gefährdeten Wand- und/oder Eckbereiche permanent belüften und/oder erwärmen, so dass die Wände austrocknen, sich erwärmen und ein Schimmelbefall verhindert bzw. beseitigt wird. Da sich Schimmelpilze durch Sporen vermehren, wird auch eine Verbreitung des Schimmelpilzes unterbunden.

Dabei kann bspw. die Abdeckung plattenartig, mehreckartig ausgebildet sein um bspw. einen Eckbereich zu überdecken und einen sogenannten Kanal zu bilden.

Auch hat sich als besonders vorteilhaft erwiesen, eine Abdeckung aus Stein, Marmor od. dgl. herzustellen, um bspw. die durch die Wärmequelle und/oder Lichtquelle erzeugte Wärmestrahlung aufzunehmen und unmittelbar in den Raum abzugeben. Auf diese Weise lässt sich eine angenehme Umgebungstemperatur in diesen Bereichen einstellen, wobei gleichzeitig die Zirkulation der Luft im Spalt bzw. Hohlraum oder Kanal angeregt wird.

Hierdurch können auf lange Sicht gesehen auch hohe Bauschäden durch nasse Wände oder Decken vermieden werden.

Durch die Verwendung von Lichtquellen als Wärmequellen kann bspw. eine durchsichtige oder transparente Abdeckung gleichzeitig von innen beleuchtet werden.

Auch sei daran gedacht in der Abdeckung einen Spender vorzusehen, um bspw. Duftstoffe in den zirkulierenden Luftstrom einzubringen. Dabei können auch Mittel zur Bekämpfung von Sporen und/oder Schimmelpilzen zugegeben werden, sollte dies erwünscht sein.

Auf diese Weise lässt sich bei der vorliegenden Erfindung sehr kostengünstig und nachträglich bspw. ein Eckbereich oder ein vor Schimmelbefall gefährdeter Wandbereich schützen und eine als unangenehm kalt empfundene Fläche temperieren.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine perspektivisch dargestellte Ansicht auf eine Vorrichtung zur Beeinflussung von Räumen;
Figur 2 eine Draufsicht auf die Vorrichtung zur Beeinflussung von Räumen gemäss Figur 1;
Figur 3 eine Seitenansicht auf die Vorrichtung zur Beeinflussung von Räumen gemäss den Figuren 1 und 2;
Figur 4 eine Draufsicht auf ein weiteres Ausführungsbeispiel der Vorrichtung gemäss Figur 2;
Figur 5 eine Seitenansicht auf ein weiteres Ausführungsbeispiel der Vorrichtung gemäss Figur 1;
Figur 6 eine Draufsicht auf die Vorrichtung gemäss Figur 5;
Figur 7 eine Draufsicht auf ein weiteres Ausführungsbeispiel der Vorrichtung gemäss Figur 1.

Gemäss Figur 1 weist eine erfindungsgemässe Vorrichtung R₁ zum Beeinflussung von Räumen, insbesondere von gefährdeten Wand- und/oder Eckbereichen 1, 2 bspw. zweier aufeinandertreffender Wände 3 wenigstens eine Abdeckung 4.1 bis 4.3 auf, die insbesondere den Eckbereich 2 überragt, so dass im Eckbereich 2 ein Hohlraum 5 gebildet ist. Im Bereich des Bodens 6 ist die Abdeckung 4.3 zu diesem beabstandet ausgebildet, so dass eine Einlassöffnung 7 entsteht. Die Vorrichtung R₁, ist im vorliegenden Ausführungsbeispiel als dreiteilige Abdeckung 4.1 bis 4.3 ausgebildet, die jeweils übereinander angeordnet sind, und den Eckbereich 2 überdecken.

Im Bereich einer hier nicht dargestellten Decke 8, siehe auch Figuren 3 und 5, ist eine Auslassöffnung 9 gebildet, in dem bspw. die Abdeckung 4.1 zumindest nur teilweise an die Decke 8 heranragt.

Hierdurch entsteht eine Zirkulation im Hohlraum 5 von warmer aufsteigender Luft, so dass insbesondere der Eckbereich 2 vollständig be- bzw. hinterlüftet wird. Diese Belüftung und Zirkulation kann dadurch unterstützt werden, in dem, wie es bspw. in Figur 2 dargestellt ist, zumindest eine Lichtquelle 10 und/oder Wärmequelle 11 in den Hohlraum 5 eingesetzt ist.

Durch die Erwärmung der Luft im Hohlraum wird eine Zirkulation der Luft im Raum und insbesondere in der Umgebung der Vorrichtung R₁, zumindest leicht erwärmt, so dass Zugerscheinungen, insbesondere ausserhalb der Eckbereiche 2 vermieden werden. Zudem wird die Zirkulation der Luft im Hohlraum 5 und damit in der Umgebung der Vorrichtung R₁ angeregt, in dem die Luft über die Einlassöffnung 7 in den Hohlraum 5 gelangt und über die Auslassöffnung 9 im Bereich der Decke 8 austritt.

Die Vorrichtung gemäss den Figuren 1 und 2, insbesondere die Abdeckung 4.1 bis 4.3 ist vorzugsweise aus einer Grundplatte 12 gebildet an welche sich jeweils winkelig Seitenstreifen 13 anschliessen. Vorzugweise stehen die Seitenstreifen 13 in etwa rechtwinklig auf den Wänden 3 und werden über nach innen gerichtete winkelartige Befestigungselemente 14 mit der Wand 3 verbunden.

Durch das Einsetzen von bspw. Lichtquellen 10 und/oder Wärmequelle 11 in den Hohlraum 5 lässt sich insbesondere die Abdeckung 4.1 bis 4.3, bzw. die umschlossene Wandfläche erwärmen, die wieder die Wärme in den Raum, wie es in Figur 2 in Pfeilrichtung dargestellt ist, abgibt. Auf diese Weise wird zusätzlich eine angenehme Umgebungstemperatur im gesamten Eckbereich 2 und/oder Wandbereich des Raumes geschaffen.

Gleichzeitig wird durch die Zirkulation der Luft im Hohlraum 5 die Wand 3 sowie die Decke 8 vor Schimmelbefall und insbesondere vor Feuchtigkeit permanent geschützt.

Die Lichtquelle 10 bzw. die Wärmequelle 11 kann über eine beliebige Halterung 15, siehe Figur 2, mit der Wand 3 und/oder mit der Abdeckung 4.1 bis 4.3 verbunden sein, wie es bspw. auch in Figur 4 dargestellt ist. Dort steht die Halterung 15 mit der Abdeckung 4.1 bis 4.3 in Verbindung, wobei diese Halterung 15 gleichzeitig als Befestigungselement der Abdeckung 4.1 bis 4.3 dienen kann. Dies soll ebenfalls im Rahmen der vorliegenden Erfindung liegen.

In einem weiteren Ausführungsbeispiel der Erfindung gemäss Figur 5 ist eine Vorrichtung R₂ aufgezeigt, die ebenfalls vorzugsweise in ihrer Grundplatte 12 eine im Bereich des Bodens 6 liegende Einlassöffnung 7 und eine entsprechende Auslassöffnung 9 im Bereich der Decke 8 aufweist.

Im vorliegenden Fall ist die Abdeckung 4.4 als Achtecksäule ausgebildet, die in den Eckbereich 2 eines Raumes aufgestellt wird. Innerhalb der Abdeckung 4.4 bzw. der Achtecksäule können zentrisch oder im Bereich der Grundplatten 12 in unterschiedlichen Ebenen eine Mehrzahl von Lichtquellen 10 bzw. Wärmequellen 11 vorgesehen sein. Dabei kann die Lichtquelle 10 auch als Wärmequelle 11 ausgebildet sein. Vorzugsweise nahe der Decke 8, insbesondere nahe der Auslassöffnung 9 kann auch ein Spender 16 vorgesehen sein, um bspw. die durch den Hohlraum 5 zirkulierende Luft mit Duftstoffen oder Mittel gegen Sporen und Schimmel zu versehen.

Auch wird hierdurch gewährleistet, dass insbesondere im Eckbereich 2 nahe der Decke 8 durch die Zirkulation der Luft durch den Hohlraum 5 und Strahlungswärme eine Schimmel- und Sporenbildung minimiert bzw. vermieden wird, wobei gleichzeitig die Umgebung des Eckbereiches 2 angenehm erwärmt bzw. klimatisiert wird.

Ferner soll im Rahmen der vorliegenden Erfindung liegen, auch andere Profile bspw. quadratische oder mehreckartige Profile als Abdeckungen 4.1 bis 4.4 zu verwenden. Hierauf sie die Erfindung nicht beschränkt.

Wie es bspw. in Figur 7 hervorgeht, kann auch lediglich eine mittels Halterungen 15 beabstandete Abdeckung 4.5 insbesondere in den gefährdeten Bereichen der Aussenwand beabstandet zu dieser angeordnet werden. In oben beschriebener Weise sind dort die Einlassöffnung 7 bzw. Auslassöffnung 9 vorgesehen. Damit der Hohlraum 5 schmal ausgebildet ist können Ausnehmungen 17 in der Wand 3 vorgesehen sein, um die Lichtquelle 10 und/oder Wärmequelle 11 aufzunehmen, um eine Zirkulation der Luft von Einlassöffnung 7 zur Auslassöffnung 9 zu fördern.

Es hat sich als besonderes vorteilhaft erwiesen als Abdeckungen 4.1 bis 4.5 Stein, Marmor od. dgl. Materialien zu verwenden, die eine Wärme gut speichern und an den Raum als Strahlungswärme abgeben und zumindest teilweise Licht durchlassen. Auf diese Materialien sei diese Erfindung nicht beschränkt, es sollen auch mit anderen Materialien wie bspw. Glas, Metall, Kunststoffe od. dgl. Verbundwerkstoffe die Gestaltung der Abdeckung möglich sein.

### Positionszahlenliste

| | | | | | |
|---|---|---|---|---|---|
| 1 | Wandbereich | 34 | | 67 | |
| 2 | Eckbereich | 35 | | 68 | |
| 3 | Wand | 36 | | 69 | |
| 4 | Abdeckung | 37 | | 70 | |
| 5 | Hohlraum | 38 | | 71 | |
| 6 | Boden | 39 | | 72 | |
| 7 | Einlassöffnung | 40 | | 73 | |
| 8 | Decke | 41 | | 74 | |
| 9 | Auslassöffnung | 42 | | 75 | |
| 10 | Lichtquelle | 43 | | 76 | |
| 11 | Wärmequelle | 44 | | 77 | |
| 12 | Grundplatte | 45 | | 78 | |
| 13 | Seitenstreifen | 46 | | 79 | |
| 14 | Befestigungselement | 47 | | | |
| 15 | Halterung | 48 | | | |
| 16 | Spender | 49 | | R₁ | Vorrichtung |
| 17 | Ausnehmung | 50 | | R₂ | Vorrichtung |
| 18 | | 51 | | | |
| 19 | | 52 | | | |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Vorrichtung zur Beeinflussung von Räumen oder deren Bauteile, insbesondere vor Schimmelbefall gefährdeten Wand- und/oder Eckbereichen (1, 2), wobei dem zumindest einen Wand- und/oder Eckbereich (1, 2) wenigstens eine Abdeckung (4.1 bis 4.5) zugeordnet ist,
**dadurch gekennzeichnet,**
**dass** die zumindest eine Abdeckung (4.1 bis 4.5) von dem Wand- und/oder Eckbereich (1, 2) beabstandet angeordnet ist und zwischen der zumindest einen Abdeckung (4.1 bis 4.5) und dem Wand- und/oder Eckbereich (1, 2) ein Hohlraum (5) gebildet ist und im Bereich eines Bodens (6) des Raumes eine Einlassöffnung (7) und im Bereich einer Decke (8) eines Raumes zumindest eine Auslassöffnung (9) aufweist, wobei der zumindest einen Abdeckung (4.1 bis 4.5) wenigstens eine Wärmequelle (11) zugeordnet ist.

2. Vorrichtung nach Anspruch 1, **dadurch gekennzeichnet, dass** die zumindest eine Abdeckung (4.1 bis 4.5) ein- oder mehrteilig ausgebildet ist.

3. Vorrichtung nach Anspruch 1 oder 2, **dadurch gekennzeichnet, dass** in der zumindest einen Abdeckung (4.1 bis 4.5) wengistens eine Lichtquelle (10) und/oder Wärmequelle (11) und/oder wenigstens ein Spender (16) für Duftstoffe und/oder Mittel zur Vertilgung von Schimmel und Sporen zugeordnet ist.

4. Vorrichtung nach Anspruch 3, **dadurch gekennzeichnet, dass** die zumindest eine Lichtquelle (10) und/oder die zumindest eine Wärmequelle (11) sowie der zumindest eine Spender (16) der Abdeckung (4.1 bis 4.5) nach innen gerichtet, hohlraumseitig zugeordnet sind.

5. Vorrichtung nach wenigstens einem der Ansprüche 1 bis 4, **dadurch gekennzeichnet, dass** die Abdeckung (4.1 bis 4.5) aus einem zumindest teilweise lichtdurchlässigen Material gebildet ist.

6. Vorrichtung nach wenigstens einem der Ansprüche 1 bis 5, **dadurch gekennzeichnet, dass** die zumindest eine Abdeckung (4.1 bis 4.5) aus einem wärmespeichernden Material hergestellt ist.

7. Vorrichtung nach wenigstens einem der Ansprüche 1 bis 6, **dadurch gekennzeichnet, dass** die zumindest eine Abdeckung (4.1 bis 4.5) schalenartig, wandelementartig oder hohlkörperartig ausgebildet ist.

8. Vorrichtung nach wenigstens einem der Ansprüche 1 bis 7, **dadurch gekennzeichnet, dass** die zumindest eine Abdeckung (4.1 bis 4.5) über einen Eckbereich (2) zwischen zwei aufeinanderstossenden Wänden (3) ausgebildet ist, so dass zwischen den beiden Wänden (3) der Hohlraum (5) gebildet ist.

9. Vorrichtung nach wenigstens einem der Ansprüche 1 bis 8, **dadurch gekennzeichnet, dass** die Abdeckung (4.5) parallel zu einer Wand (3) als ebene Platte ausgebildet ist.

10. Vorrichtung nach wenigstens einem der Ansprüche 1 bis 7, **dadurch gekennzeichnet, dass** die zumindest eine Abdeckung (4.1 bis 4.5) bogenartig, kreisbogenartig oder mehrteilig ausgebildet ist.

11. Vorrichtung nach wenigstens einem der Ansprüche 3 bis 10, **dadurch gekennzeichnet, dass** der Spender (16) zur Aufnahme von Duftstoffen, Duftmitteln und/oder Mittel zur Vertilgung von Sporen sowie Schimmel innerhalb der Abdeckung (4.1 bis 4.5) nahe des Bereiches der Decke (8) zugeordnet ist.

12. Vorrichtung nach wenigstens einem der Ansprüche 3 bis 11, **dadurch gekennzeichnet, dass** Lichtquelle (10) und/oder Wärmequelle (11) und/oder Spender (16) im Bereich des Hohlraumes (5) hinter der Abdeckung (4.1 bis 4.5) in oder an der Wand (3) und/oder hinter der Abdeckung (4.1 bis 4.5) angeordnet ist/sind.

## Claims

1. Device for influencing rooms or components thereof, in particular wall- and/or corner regions (1, 2) at risk of mildew attack, wherein at least one cover (4.1 to 4.5) is associated with the at least one wall- and/or corner region (1, 2),
**characterized in**
**that** the at least one cover (4.1 to 4.5) is disposed with spacing relative to the wall- and/or corner region (1, 2) and a cavity (5) is formed between the at least one cover (4.1 to 4.5) and the wall- and/or corner region (1, 2) and has an inlet opening (7) in the region of a floor (6) of the room and at least one outlet opening (9) in the region of a ceiling (8) of a room, wherein at least one heat source (11) is associated with the at least one cover (4.1 to 4.5).

2. Device according to claim 1, **characterized in that** the at least one cover (4.1 to 4.5) is of a single- or multi-piece design.

3. Device according to claim 1 or 2, **characterized in that** in the at least one cover (4.1 to 4.5) at least one light source (10) and/or heat source (11) and/or at least one dispenser (16) for fragrances and/or means of eradicating mildew and spores is associated.

4. Device according to claim 3, **characterized in that** the at least one light source (10) and/or the at least one heat source (11) as well as the at least one dispenser (16) are associated with the cover (4.1 to 4.5) at the cavity side and face inwards.

5. Device according to at least one of claims 1 to 4, **characterized in that** the cover (4.1 to 4.5) is formed from an at least partially transparent material.

6. Device according to at least one of claims 1 to 5, **characterized in that** the at least one cover (4.1 to 4.5) is manufactured from a heat-storing material.

7. Device according to at least one of claims 1 to 6, **characterized in that** the at least one cover (4.1 to 4.5) is designed in the manner of a shell, wall element or hollow body.

8. Device according to at least one of claims 1 to 7, **characterized in that** the at least one cover (4.1 to 4.5) is constructed over a corner region (2) between two mutually abutting walls (3), so that the cavity (5) is formed between the two walls (3).

9. Device according to at least one of claims 1 to 8, **characterized in that** the cover (4.5) is constructed as a flat panel parallel to a wall (3).

10. Device according to at least one of claims 1 to 7, **characterized in that** the at least one cover (4.1 to 4.5) is of an arch-like, arc-like or multi-piece design.

11. Device according to at least one of claims 3 to 10, **characterized in that** the dispenser (16) for receiving fragrances, scents and/or means of eradicating spores and mildew is associated inside the cover (4.1 to 4.5) close to the region of the ceiling (8).

12. Device according to at least one of claims 3 to 11, **characterized in that** light source (10) and/or heat source (11) and/or dispenser (16) is/are disposed in the region of the cavity (5) behind the cover (4.1 to 4.5) in or on the wall (3) and/or behind the cover (4.1 to 4.5).

## Revendications

1. Dispositif pour influer sur des espaces ou leurs éléments constitutifs, en particulier sur des zones de paroi et/ou de coin risquant une infestation de moisissure (1, 2), à l'au moins une zone de paroi et/ou de coin (1, 2) étant associé au moins un revêtement (4.1 à 4.5),
**caractérisé par le fait**
**que** l'au moins un revêtement (4.1 à 4.5) est disposé distant de la zone de paroi et/ou de coin (1, 2) et qu'entre l'au moins un revêtement (4.1 à 4.5) et la zone de paroi et/ou de coin (1, 2) est formé un espace vide (5) et présente, dans la zone d'un fond (6) de l'espace, une ouverture d'entrée (7) et, dans la zone d'un plafond (8) d'un espace, au moins une ouverture de sortie (9), à l'au moins un revêtement (4.1 à 4.5) étant associée une source de chaleur (11).

2. Dispositif selon la revendication 1, **caractérisé par le fait que** l'au moins un revêtement (4.1 à 4.5) est réalisé d'une seule ou de plusieurs pièces.

3. Dispositif selon la revendication 1 ou 2, **caractérisé par le fait que** dans l'au moins un revêtement (4.1 à 4.5) est associé au moins une source de lumière (10) et/ou une source de chaleur (11) et/ou au moins un distributeur (16) de matières odorantes et/ou d'agent destructeur de moisissure et de spores.

4. Dispositif selon la revendication 3, **caractérisé par le fait que** l'au moins une source de lumière (10) et/ou l'au moins une source de chaleur (11) ainsi que l'au moins un distributeur (16) sont associés au revêtement (4.1 à 4.5), du côté de l'espace vide, orientés vers l'intérieur.

5. Dispositif selon au moins l'une des revendications 1 à 4, **caractérisé par le fait que** le revêtement (4.1 à 4.5) est réalisé en un matériau au moins partiellement translucide.

6. Dispositif selon au moins l'une des revendications 1 à 5, **caractérisé par le fait que** l'au moins un revêtement (4.1 à 4.5) est réalisé en un matériau accumulant la chaleur.

7. Dispositif selon au moins l'une des revendications 1 à 5, **caractérisé par le fait que** l'au moins un revêtement (4.1 à 4.5) est réalisé en forme de coquille, de paroi ou de corps creux.

8. Dispositif selon au moins l'une des revendications 1 à 7, **caractérisé par le fait que** l'au moins un revêtement (4.1 à 4.5) est réalisé par l'intermédiaire d'une zone de coin (2) entre deux parois aboutant l'une contre l'autre (3), de sorte qu'entre les deux parois (3) soit formé l'espace vide (5).

9. Dispositif selon au moins l'une des revendications 1 à 8, **caractérisé par le fait que** le revêtement (4.5) parallèle à une paroi (3) est réalisé sous forme de plaque.

10. Dispositif selon au moins l'une des revendications 1 à 7, **caractérisé par le fait que** l'au moins un revêtement (4.1 à 4.5) est réalisé en forme d'arc, en forme d'arc de cercle ou en plusieurs pièces.

11. Dispositif selon au moins l'une des revendications 3 à 10, **caractérisé par le fait que** le distributeur (16) destiné à recevoir des matières odorantes, des agents odorants et/ou un agent de destruction de spores ainsi que de moisissures est associé à l'intérieur du revêtement (4.1 à 4.5), près de la zone de plafond (8).

12. Dispositif selon au moins l'une des revendications 3 à 11, **caractérisé par le fait que** la source de lumière (10) et/ou la source de chaleur (11) et/ou le distributeur (16) est ou sont disposés à l'endroit de l'espace vide (5) derrière le revêtement (4.1 à 4.5) dans ou sur la paroi (3) et/ou derrière le revêtement (4.1 à 4.5).
